# EUROPÄISCHE PATENTSCHRIFT

(11) **EP 0 329 096 B1**
(45) Veröffentlichungstag und Bekanntmachung des Hinweises auf die Patenterteilung: **29.04.1992**
(21) Anmeldenummer: 89102557.9
(22) Anmeldetag: 15.02.1989
(51) Int. Cl.: A44B 11/00

(54) **Überzogene Zierschnalle sowie Vorrichtung zur Herstellung**
Covered buckle and device for its manufacture
Boucle recouverte et dispositif pour sa réalisation

(30) Priorität: 19.02.1988 DE 3805154
(43) Veröffentlichungstag der Anmeldung: 23.08.1989
(73) Patentinhaber: ASTOR-WERK OTTO BERNING & CO. (GMBH & CO.), D-5830 Schwelm (DE)
(72) Erfinder: Kuhn, Elmar, Dipl.- Ing.,, D-5600 Wuppertal (DE); Timmerbeul, Hans-Jürgen, D-5828 Ennepetal (DE); Wittke, Günter, D-4322 Sprockhövel 2 (DE)
(74) Vertreter: Patentanwälte Dr. Solf & Zapf

(56) Entgegenhaltungen:
- DE-A- 3 519 147
- DE-C- 977 665
- FR-A- 1 143 598
- US-A- 2 046 807

## Beschreibung

Die vorliegende Erfindung betrifft eine Schnalle mit überziehbaren Schnallenteilen, bestehend aus einem Schnallenoberteil und einem Schnallenunterteil, die jeweils aus einen Rahmen bildenden Stegen mit einem wannenförmigen Profil bestehen, und das Schnallenunterteil in das Schnallenoberteil einpreßbar ist, und die offene Unterseite des Schnallenoberteils der offenen Oberseite des Schnallenunterteils zugekehrt ist, und von diesen Schnallenteilen ein Schnalleninnenraum gebildet wird, in dem die Enden eines das Schnallenoberteil umgebenden Überzugsmaterials aufgenommen werden.

Weiterhin bezieht sich die Erfindung auf eine Vorrichtung zum Herstellen einer stoffüberzogenen Schnalle, bestehend aus einem ersten Unterwerkzeug und einem Oberwerkzeug für die Aufnahme des stoffüberzogenen Schnallenoberteils, wobei das erste Unterwerkzeug mit dem Oberwerkzeug in einer Preßvorrichtung zum Überziehen des Schnallenoberteils mit einem Stoffzuschnitt zusammenwirkt, sowie aus einem zweiten Unterwerkzeug für die Aufnahme des Schnallenunterteils, das ein Unterteil aufweist, in dem ein Innenkernstück gelagert ist sowie ein Außenkernstück aus einer Grundplatte und einem umlaufenden Kragen, der in einem zwischen dem Unterteil und dem Innenkernstück gebildeten Spalt eingreift, in den das Schnallenunterteil einsetzbar ist, sowie mindestens das Unterteil gegen die Grundplatte federnd abgestützt ist, und das Oberwerkzeug aus einem Innenkernstück besteht und einem dieses derart umschließenden Oberteil, das zwischen diesem ein umlaufender Spalt zur Aufnahme des Schnallenoberteils mit dem Stoffzuschnitt gebildet wird, in dem ein Außenkernstück verschiebbar geführt ist.

Diese aus der DE-A-35 19 147 bekannte Vorrichtung dient zum Herstellen von mit Stoff überzogenen Schnallen, deren Oberund Unterflächen parallel zueinander verlaufen. Schnallen, bei denen Ober- und Unterflächen nicht parallel zueinander verlaufen, sind zur Zeit massiv ausgebildet und müssen von Hand überzogen werden, was jedoch herstellungstechnisch zeitaufwendig und teuer ist.

Weiterhin ist auch eine entsprechende Vorrichtung aus der DE-C-977 665 bekannt.

Der vorliegenden Erfindung liegt die Aufgabe zugrunde, überziehbare Schnallen mit zueinander nicht parallel verlaufenden Ober- und Unterflächen zu schaffen, die maschinell herstellbar sind sowie eine Vorrichtung hierfür.

Erfindungsgemäß wird dies für eine Schnalle der eingangs beschriebenen Art dadurch erreicht, daß ihre Unterfläche und ihre Oberfläche nicht parallel zueinander verlaufen, wobei die die Unterfläche bildende Unterseite des Schnallenunterteils parallel zur Öffnungsebene der Unterseite des Schnallenoberteils und die Öffnungsebene der Oberseite des Schnallenunterteils parallel zur die Oberfläche bildenden Oberseite des Schnallenoberteils verlaufen.

Aufgrund dieser erfindungsgemäßen Ausführungsform kann erfindungsgemäß eine Vorrichtung der eingangs beschriebenen Art zur Herstellung verwendet werden, bei der im Unterwerkzeug zur Aufnahme des Schnallenunterteils eine senkrecht zur Werkzeugschließ- und Trennbewegungsachse verlaufende Bezugsebene gebildet ist und im Oberwerkzeug für das Schnallenoberteil eine Aufnahme mit einer schräg zur Achse verlaufenden Auflagefläche, sowie Trenn- und Formflächen in den Werkzeugen ausgebildet sind, die mit derselben Neigung zur Bezugsebene verlaufen wie die Oberfläche des Schnallenoberteils zu dessen Unterseite. Alternativ kann im Unterwerkzeug zur Aufnahme des Schnallenunterteils eine mit derselben Neigung wie die Oberfläche des Schnallenoberteils zu dessen Unterseite schräg zur Werkzeugschließ- und Trennbewegungsachse verlaufende Bezugsebene ausgebildet sein und im Oberwerkzeug für das Schnallenoberteil eine Aufnahme mit einer senkrecht oder schräg zur Achse verlaufende Auflagefläche sowie in den Werkzeugen Trenn- und Formflächen, die senkrecht zur Achse verlaufen.

Aufgrund der Erfindung wird trotz der bestehenden Unsymmetrie in der Form der Schnalle eine eindeutige senkrecht zur Werkzeugschließ- und -trennachse verlaufene Bezugsfläche geschaffen, die eine eindeutige Zuordnung der Werkzeugteile zueinander zuläßt.

Weitere vorteilhafte Ausführungsformen sind in den den unabhängigen Ansprüchen zugeordneten Unteransprüchen enthalten.

Anhand des in den beiliegenden Zeichnungen dargestellten Ausführungsbeispiels der erfindungsgemäßen Schnalle sowie der erfindungsgemäßen Vorrichtung wird die Erfindung nunmehr näher erläutert.

Es zeigen:
Fig. 1 eine perspektivische Ansicht, zum Teil geschnitten, einer erfindungsgemäßen Schnalle im nicht zusammengesetzten Zustand;
Fig. 2 die aus den Teilen der Fig. 1 hergestellte fertige Schnalle im Längsschnitt,
Fig. 3 eine Prinzipdarstellung eines Schnitts durch eine erfindungsgemäße Vorrichtung aus einem erfindungsgemäßen Oberwerkzeug und einem erfindungsgemäßen Unterwerkzeug zur Aufnahme des Stoffzuschnittes und des Schnallenoberteils,
Fig. 4 einen Schnitt gemäß Fig. 3, jedoch in der Endstellung der zusammengepreßten Werkzeuge,
Fig. 5 eine Prinzipdarstellung eines Schnitts durch eine erfindungsgemäße Vorrichtung, bestehend aus einem Unterwerkzeug zur Aufnahme des Schnallenunterteils,
Fig. 6 einen Schnitt durch das Oberwerkzeug gemäß Fig. 3 im zusammengepreßten Zustand mit dem Unterwerkzeug gemäß Fig. 5.

Eine erfindungsgemäße Vorrichtung besteht aus einem Oberwerkzeug 11 und einem ersten Unterwerkzeug 12 und einer nicht dargestellten Pressvorrichtung, in der die beiden Werkzeuge eingesetzt werden, und zwar in der in Fig. 3 gezeigten Zuordnung.

Das Oberwerkzeug 11 besteht aus einem Oberteil 13, das eine mittige Durchgangsöffnung 14 besitzt. Die Form der Durchgangsöffnung ist der Umfangskontur einer mit Stoff zu überziehenden Schnalle, siehe Fig. 1 und 2, angepaßt. Diese Schnalle wird aus einem Schnallenoberteil 1, einem Schnallenunterteil 2 und einem Stoffzuschnitt 3 gebildet. Die beiden Schnallenteile 1, 2 bestehen in bekannter Weise aus stegförmigen, einen Rahmen bildenden Blechteilen, deren umlaufende Ränder ein wannenförmiges Profil, z.B. U-Profil, ergeben. Der zum Überziehen des Oberteils 1 der Schnalle erforderliche Stofflappen bzw. Stoffzuschnitt 3 ist so zugeschnitten, daß beiderseits der Rahmenkanten sowohl nach außen als auch nach der Innenöffnung ein etwa gleich breiter Umschlag verbleibt. Zu diesem Zweck ist der Stoffzuschnitt 3 in bekannter Weise in seiner Mitte mit einem Längsschlitz versehen, an dessen Enden symmetrisch zueinander um 90° divergierende Einschnitte angeordnet sind.

An seiner dem Unterwerkzeug 12 zugekehrten Unterseite weist das Oberwerkzeug 11 an seinem Oberteil 13 einen umlaufenden Fortsatz 20 mit einer stirnseitigen Trennfläche 21 auf. Innerhalb der Durchgangsöffnung 14 des Oberteils 13 ist ein Kernstück 23 gelagert, das mit dem Oberteil 13 beweglich verbunden ist. Die dem Unterwerkzeug 12 zugekehrte Trennfläche 25 des Kernstückes 23 verläuft schräg zur Werkzeugtrennund -schießachse X-X. Die Trennflächen 21 der Fortsätze 20sind entsprechend ausgebildet, so daß die Trennflächen 21 eine Fortsetzung der Fläche 25 bilden. Das Kernstück 23 ist in dem Oberteil 13 derart befestigt, daß zwischen dem Kernstück 23 und dem Oberteil 13 ein umlaufender Spalt 26 gebildet wird. Das Oberwerkzeug 11 weist weiterhin ein Außenkernstück auf, das aus einer nicht dargestellten Kopfplatte und einer umlaufenden Wandung 29 besteht, die einen Hohlraum umfaßt. Die Wandung 29 ist hinsichtlich Dicke und Verlauf der Breite und der Kontur des Spaltes 26 angepaßt, so daß der Spalt 26 nach oben hin durch die Wandung 29 verschlossen wird und eine umlaufende Aufnahme 30 bildet. Die Aufnahmekontur ist derart konkav profiliert, daß eine Aufnahme für das stoffüberzogene Oberteil 1 besteht. Die Formfläche 31 der Aufnahme 30 verläuft schräg zur Achse X-X und parallel oder schräg zu den Trennflächen 21, 25.

Die Einzelteile des Oberwerkzeuges 11 sind derart angeordnet, daß einerseits das Oberteil 13, das Kernstück 23 und das Außenkernstück gemeinsam in Richtung auf das Unterwerkzeug 12 bewegt werden können, und andererseits derart, daß das Außenkernstück zu dem miteinander verbundenen Oberteil und Kernstück relativ verschoben werden kann.

Das Unterwerkzeug 12 besteht aus einem Unterteil 35 mit einer mittigen Durchgangsöffnung 36, die in ihrer Form der Außenkontur des Schnallenoberteiles 1 angepaßt ist und somit in ihrer Form der Durchgangsöffnung 14 im Oberwerkzeug 11 entspricht. In der dem Oberwerkzeug 11 zugekehrten Seite des Unterteiles 35 ist eine Aufnahme aus einem umlaufenden Absatz 37 ausgebildet, dessen Kontur dem Negativprofil des Fortsatzes 20 entspricht und eine Trennfläche 38 besitzt. Der durch den Absatz 37 gebildete Raum dient zur Aufnahme des Stoffzuschnittes 3 und ist insofern der Form dieses Zuschnitts angepaßt. Innerhalb der Durchgangsöffnung 36 kann ein nicht dargestellter Faltenhalter gelagert sein. Innerhalb der Durchgangsöffnung 36 ist ein Stoffeindrücker geführt, der aus einer Bodenplatte 43 mit einem nach innen versetzt angeordneten Kragen 44 besteht, wobei die Kragenwandung einen Verlauf besitzt, der der Form der Durchgangsöffnung 36 entspricht. Die stirnseitigen Formflächen 45 des Kragens verlaufen mit derselben Neigung zur Achse X-X wie die Flächen 38 der Absätze 37. An der Außenseite des Kragens 44 ist im Sinne einer Durchmesserverringerung ein umlaufender Absatz 46 ausgebildet. Dabei ist die Breite des Absatzes der Dicke des Randes des Schnallenoberteiles angepaßt. Die Breite der Formflächen 45 entspricht etwa der Breite des Schnallenoberteiles zwischen den beiden Rändern des Oberteiles, d. h. zwischen dem Außen- und dem Innenrand des Schnallenoberteils. Das Unterteil 35 ist gegenüber dem Stoffeindrücker 41 federnd gelagert, wobei die federnde Lagerung mittels Schraubenfedern 47 erfolgt, die sich auf der Bodenplatte 43 abstützen. An der Außenseite der Bodenplatte 43 ist ein Zapfen 48 angeordnet, der zur Befestigung des Unterteilwerkzeuges 12 in der Presse zur Aufnahme des Oberwerkzeuges 11 dient.

Der Arbeitsvorgang mit der in Fig. 3 dargestellten erfindungsgemäßen Vorrichtung ist nun wie folgt und ergibt sich aus den Fig. 3 und 4.

Das Schnallenoberteil 1 wird mit dem darübergelegten Stoffzuschnitt 3 in das Unterteil 35 im Bereich des Absatzes 37 auf die Trennfläche 38 eingelegt. Das gesamte Oberwerkzeug 11 wird auf das Unterwerkzeug 12 herunterbewegt. Beim Herunterdrücken des Oberwerkzeuges 11 auf das Unterwerkzeug 12 drückt das Oberteil 13 das Unterteil 35 mit dem Kernstück 23 nach unten, wodurch das auf die Flächen 45 aufgelegte Schnallenoberteil 1 mit dem Stoffzuschnitt 3 nach oben gegen die Flächen in der Aufnahme 30 gedrückt wird, wo es derart positioniert wird, daß seine Unterseite 7 senkrecht zur Achse X-X verläuft. Hierbei ist es von Wichtigkeit, daß in der in Fig. 3 dargestellten Anordnung der Flächen 21, 25, 31 des Oberwerkzeuges 11 sowie der Flächen 38, 45 des Unterwerkzeuges mit der Neigung zur Achse X-X verlaufen, die der Konizität der fertigen Schnalle entspricht. Bei einem gewölbten Verlauf der Oberseite des Schnallenoberteils findet sich die entsprechende Kontur in den Flächen 21, 25, 31, 38, 45, so daß das eingepreßte Schnallenoberteil eine senkrecht zur Achse X-X verlaufende Unterseite aufweist.

In Fig. 4 ist die Endlage des Oberwerkzeuges 11 auf dem Unterwerkzeug 12 nach erfolgtem Herunterdrücken des Oberwerkzeuges dargestellt. In diese Endlage ragt der Kragen 44 in den Aufnahmeraum 30 hinein und hat das Schnallenoberteil 1 mit dem darüberliegenden Stoffzuschnitt 3 in die Aufnahme 30 hineingedrückt. Aus Fig. 4 ergibt sich dabei die Lage des Stoffzuschnitts 3 innerhalb des Aufnahmeraumes 30. Dabei wird das Schnallenoberteil 1 zusammen mit dem Stoffzuschnitt 3 derart innerhalb in dem Oberwerkzeug 11 gehalten, daß ein leichter Klemmsitz gegeben ist, so daß das Oberteil nicht herausfallen kann. Nachdem das Schnallenober teil 1 derart in das Oberwerkzeug 11 zusammen mit dem Stoffzuschnitt 3 hineingedrückt worden ist, wobei die Seitenränder des Stoffzuschnittes beidseitig nach unten hängen, kann das Unterwerkzeug 12 durch Hochziehen des Oberwerkzeuges außer Eingriff gebracht werden.

Die Verbindung des Schnallenoberteils mit dem Unterteil erfolgt nun in bekannter Weise, wie es z. B. aus der DE-PS 977 665 bekannt ist. Hierzu wird das vorstehend beschriebene erste Unterwerkzeug 12 gegen ein zweites Unterwerkzeug 52, siehe Fig. 5, ausgetauscht. Dieses zweite Unterwerkzeug 52 besteht aus einem Unterteil 53, das als Fassungsrahmen ausgebildet ist. Dieses Unterteil ist gegen eine Grundplatte 54 eines Außenkernstückes mittels Federn 55 abgestützt. In einer der Form des Schnallenunterteils 2 entsprechenden Ausnehmung 63 ist ein als Gegenhalter wirkender Innenkern 56 federnd gelagert, und zwar mittels sich auf der Grundplatte 54 abstützender Schraubenfedern 57. Das Innenkernstück 56 hat eine stirnseitige Trennfläche 60. In den Spalt 58 ragt ein an der Grundplatte 54 befestigter Kragen 59 hinein und verschließt diese nach unten. Auf der stirnseitigen Formfläche 62 des Kragens 59 ist innerhalb des Spaltes 58 das Schnallenunterteil 2 aufgelegt. Das Unterteil 53 weist eine gegenüber der Ausnehmung 45 radial vergbrößerte Ausnehmung 66 auf, die zur Aufnahme des umlaufenden Fortsatzes 20 des Oberwerkzeuges 1 dient und dessen Negativprofil aufweist. Die Trennfläche 60 hat einen Verlauf, der dem Verlauf der übrigen Trennflächen 38, 45 angepaßt ist. Die Formfläche 62 bildet die Bezugsebene (7-7) des werkzeuges und sie verläuft rechtwinklig zur Achse X-X. Als weitere Bezugsebene (7˝-7′) kann der durch die Unterkante der von den Schließschrägen 64 gebildete Falz dienen, die ebenfalls senkrecht zur Achse X-X verläuft.

Wird nun das erfindungsgemäße Werkzeug geschlossen, wie in Fig. 6 dargestellt ist, wobei das Oberwerkzeug 11 durch ein Druckorgan abwärts bewegt wird, so werden die noch offenen Ränder des Stoffzuschnittes 3 durch die im Unterwerkzeug 52 befindlichen Schließschrägen 64, 65 einwärts umgerollt. Erfindungsgemäß bilden die Schließschrägen 64 eine Außenfalz, wobei der Falzgrund jeweils in einer zur Achse X-X senkrechten Ebene liegt, wodurch die Bezugsebene des Werkzeuges gebildet wird. Bei weiterem Druck auf das Oberwerkzeug weicht nun das Unterteil 53 zurück und das Schnallenunterteil 2 wird in die Schließstellung, siehe Fig. 6, gebracht. Nunmehr erfolgt durch vollständiges Zusammenpressen von Ober- und Unterwerkzeug das Einstauchen der Schnallenober- und -unterteile und damit das Fixieren des Stoffzuschnittes. Beim vollständigen Zusammenpressen der beiden Werkzeuge weichen das Oberteil und das Innenkernstück des Oberwerkzeuges sowie das Unterteil und das Innenkernstück des Unterwerkzeuges zurück, so daß zwischen den Stirnflächen des Außenkernstückes 29 und des Kragens 59 Schnallenober- und -unterteil miteinander verpreßt werden.

Hierbei gewährleistet der Verlauf des Falzes der Schließschrägen 64, daß die Unterseite 7 mit ihrem Rand im ungepreßten Zustand senkrecht zur Achse X-X verläuft.

Die vorliegende Erfindung ist nicht auf das gezeigte Ausführungsbeispiel beschränkt, sondern umfaßt alle im Sinne der Erfindung gleich wirkenden Mittel. So ist es erfindungsgemäß ebenfalls möglich, wenn die Stirnflächen 62 und die durch den Falzgrund der Schließschrägen 64 verlaufende Ebene geneigt zur Achse X-X entsprechend der Neigung der nichtparallelen Ober- und Unterfläche (4,5) der Schnalle zueinander verlaufen und die Flächen 21, 25, 31 im Oberwerkzeug 11 und die entsprechenden Flächen 38, 45, 60 in den Unterwerkzeugen senkrecht zur Achse X-X.

## Patentansprüche

1. Schnalle mit überziehbaren Schnallenteilen (1,2), bestehend aus einem Schnallenoberteil (1) und einem Schnallenunterteil (2), die jeweils aus einen Rahmen bildenden Stegen mit einem wannenförmigen Profil bestehen, und das Schnallenunterteil (2) in das Schnallenoberteil (1) einpreßbar ist, und die offene Unterseite (7) des Schnallenoberteils (1) der offenen Oberseite (6) des Schnallenunterteils (2) zugekehrt ist, und von diesen Schnallenteilen (1,2) ein Schnalleninnenraum gebildet wird, in dem die Enden eines das Schnallenoberteil (1) umgebenden Überzugsmaterials (3) aufgenommen werden,
**dadurch** **gekennzeichnet**,
daß die Schnalle derart geformt ist, daß ihre Unterfläche (5) und ihre Oberfläche (4) nicht parallel zueinander verlaufen, wobei die die Unterfläche (5) bildende Unterseite des Schnallenunterteils (2) parallel zur Öffnungsebene der Unterseite (7) des Schnallenoberteils (1) und die Öffnungsebene der Oberseite (6) des Schnallenunterteils (2) parallel zur die Oberfläche bildenden Oberseite (4) des Schnallenoberteils (1) verlaufen.

2. Schnalle nach Anspruch 1,
**dadurch** **gekennzeichnet**,
daß die Unterfläche (5) senkrecht zur Verschließachse X-X der Schnalle verläuft.

3. Schnalle nach Anspruch 1 oder 2,
**dadurch** **gekennzeichnet**,
daß die Oberfläche (4) bogenförmig ausgebildet ist.

4. Vorrichtung zum Herstellen einer stoffüberzogenen Schnalle nach den Ansprüchen 1 bis 3, bestehend auseinem ersten Unterwerkzeug (12) und einem Oberwerkzeug (11) für die Aufnahme des stoffüberzogenen Schnallenoberteils (1), wobei das erste Unterwerkzeug (12) mit dem Oberwerkzeug (11) in einer Preßvorrichtung zum Überziehen des Schnallenoberteils (1) mit einem Stoffzuschnitt (3) zusammenwirkt, sowie aus einem zweiten Unterwerkzeug (52) für die Aufnahme des Schnallenunterteils (1), das ein Unterteil (53) aufweist, in dem ein Innenkernstück (56) gelagert ist sowie ein Außenkernstück aus einer Grundplatte (54) und einem umlaufenden Kragen (59), der in einem zwischen dem Unterteil (53) und dem Innenkernstück (56) gebildeten Spalt (58) eingreift, in den das Schnallenunterteil (2) einsetzbar ist, sowie mindestens das Unterteil (53) gegen die Grundplatte (54) federnd abgestützt ist, und das Oberwerkzeug (11) aus einem Innenkernstück (23) besteht und einem dieses derart umschließenden Oberteil (13), das zwischen diesem ein umlaufender Spalt (26) zur Aufnahme des Schnallenoberteils (1) mit dem Stoffzuschnitt (3) gebildet wird, in dem ein Außenkernstück (29) verschiebbar geführt ist,
**dadurch** **gekennzeichnet**,
daß im Unterwerkzeug (52) zur Aufnahme des Schnallenunterteils eine senkrecht zur Werkzeugschließ- und Trennbewegungsachse X-X verlaufende Bezugsebene (Z-Z, bzw. Z′-Z′) gebildet ist und im Oberwerkzeug für das Schnallenoberteil (1) eine Aufnahme mit einer schräg zur Achse X-X verlaufenden Auflagefläche (31), sowie Trenn- und Formflächen (21, 25, 38, 45, 60) in den Werkzeugen (11, 12, 52) ausgebildet sind, die mit derselben Neigung zur Bezugsebene (Z-Z, bzw. Z′-Z′) verlaufen wie die Oberfläche (4) des Schnallenoberteils (1) zu dessen Unterseite (7).

5. Vorrichtung zum Herstellen einer stoffüberzogenen Schnalle nach den Ansprüchen 1 bis 3, bestehend aus einem ersten Unterwerkzeug (12) und einem Oberwerkzeug (11) für die Aufnahme des stoffüberzogenen Schnallenoberteils (1), wobei das erste Unterwerkzeug (12) mit dem Oberwerkzeug (11) in einer Preßvorrichtung zum Überziehen des Schnallenoberteils (1) mit einem Stoffzuschnitt (3) zusammenwirkt, sowie aus einem zweiten Unterwerkzeug (52) für die Aufnahme des Schnallenunterteils (1), das ein Unterteil (53) aufweist, in dem ein Innenkernstück (56) gelagert ist sowie ein Außenkernstück aus einer Grundplatte (54) und einem umlaufenden Kragen (59), der in einem zwischen dem Unterteil (53) und dem Innenkernstück (56) gebildeten Spalt (58) eingreift, in den das Schnallenunterteil (2) einsetzbar ist, sowie mindestens das Unterteil (53) gegen die Grundplatte (54) federnd abgestützt ist, und das Oberwerkzeug (11) aus einem Innenkernstück (23) besteht und einem dieses derart umschließenden Oberteil (13), das zwischen diesem ein umlaufender Spalt (26) zur Aufnahme des Schnallenoberteils (1) mit dem Stoffzuschnitt (3) gebildet wird, in dem ein Außenkernstück (29) verschiebbar geführt ist,
**dadurch** **gekennzeichnet** ,
daß im Unterwerkzeug (52) zur Aufnahme des Schnallenunterteils (2) eine mit derselben Neigung wie die Oberfläche (4) des Schnallenoberteils (1) zu dessen Unterseite (7) schräg zur Werkzeugschließ- und Trennbewegungsachse X-X verlaufende Bezugsebene ausgebildet ist und im Oberwerkzeug für das Schnallenoberteil (1) eine Aufnahme mit einer senkrecht zur Achse X-X verlaufende Auflagefläche (31), sowie in den Werkzeugen (11, 12, 52) Trenn- und Formflächen (21, 25, 38, 45, 60) ausgebildet sind, die senkrecht zur Achse X-X verlaufen.

6. Vorrichtung nach Anspruch 4 oder 5,
**dadurch** **gekennzeichnet** ,
daß die Bezugsebene (Z′-Z′) im Unterwerkzeug (52) durch den Falzgrund einer durch Schließschrägen (64) gebildeten Außenfalz verläuft.

7. Vorrichtung nach einem oder mehreren der Ansprüche 4 bis 6,
**dadurch** **gekennzeichnet** ,
daß das erste Unterwerkzeug (12) aus einem Unterteil (35) mit einer mittigen Durchgangsöffnung (36) besteht, die in ihrer Form der Außenkontur des Schnallenoberteils (1) angepaßt ist und in ihrer Form einer Durchgangsöffnung (14) im Oberwerkzeug (11) entspricht, wobei in der dem Oberwerkzeug (11) zugekehrten Seite des Unterteils (35) eine Aufnahme aus einem umlaufenden Absatz (37) ausgebildet ist, dessen Kontur dem Negativprofil eines Fortsatzes (20) des Oberwerkzeuges (11) entspricht und eine Trennfläche (38) besitzt.

8. Vorrichtung nach Anspruch 7,
**dadurch** **gekennzeichnet** ,
daß innerhalb der Durchgangsöffnung (36) ein Faltenhalter gelagert ist sowie ein Stoffeindrücker geführt ist, der aus einer Bodenplatte (43) mit einem nach innen versetzt angeordneten Kragen (44) besteht, wobei die Kragenwandung einen Verlauf besitzt, der der Form der Durchgangsöffnung (36) entspricht, sowie am Kragen (44) stirnseitige Frontflächen (45) ausgebildet sind, die mit derselben Neigung zur Achse X-X verlaufen wie die Trennfläche (38) des Absatzes (37).

9. Vorrichtung nach Anspruch 7,
**dadurch** **gekennzeichnet** ,
daß an der Außenseite des Kragens (44) im Sinne einer Durchmesserverringerung ein umlaufender Absatz (46) ausgebildet ist, wobei die Breite des Absatzes (46) der Dicke des Randes des Schnallenoberteils (1) angepaßt ist und wobei die stirnseitigen Formflächen (45) des Kragens (44) in ihrer Breite etwa der Breite des Schnallenoberteils (1) zwischen den beiden Rändern des Oberteils, d.h. zwischen dem Außen- und dem Innenrand des Schnallenoberteils entspricht.

## Claims

1. Buckle with coverable buckle parts (1, 2), comprising a buckle upper part (1) and a buckle lower part (2) which each comprise webs, forming a frame, with a trough-shaped profile, and the buckle lower part (2) may be pressed into the buckle upper part (1), and the open lower side (7) of the buckle upper part (1) faces the open upper side (6) of the buckle lower part (2), and a buckle inner space is formed by said buckle parts (1, 2), in which inner space the ends of a cover material (3) surrounding the buckle upper part (1) are received,
characterized in that
the buckle is shaped such that its lower surface (5) and its upper surface (4) do not run parallel to one another, the lower side of the buckle lower part (2) forming the lower surface (5) running parallel to the opening plane of the lower side (7) of the buckle upper part (1) and the opening plane of the upper side (6) of the buckle lower part (2) running parallel to the upper side (4) of the buckle upper part (1) forming the upper surface.

2. Buckle according to Claim 1,
characterized in that
the lower surface (5) runs perpendicular to the axis of closure X-X of the buckle.

3. Buckle according to Claim 1 or 2,
characterized in that
the upper surface (4) is of arcuate construction.

4. Apparatus for producing a material-covered buckle according to Claims 1 to 3, comprising a first lower mould (12) and an upper mould (11) for receiving the material-covered buckle upper part (1), the first lower mould (12) cooperating with the upper mould (11) in a pressing apparatus for covering the buckle upper part (1) with a material blank (3), and comprising a second lower mould (52) for receiving the buckle lower part (1), which has a lower part (53) in which an inner core piece (56) is housed and an outer core piece comprising a base plate (54) and a peripheral collar (59) which engages in a gap (58) which is formed between the lower part (53) and the inner core piece (56) and into which the buckle lower part (2) may be inserted, and at least the lower part (53) being supported in resilient manner against the base plate (54), and the upper mould (11) comprising an inner core piece (23) and an upper part (13) enclosing the latter in such a manner that a peripheral gap (26) for receiving the buckle upper part (1) with the arterial blank (3) is formed therebetween, in which gap an outer core piece (29) is displaceably guided,
characterized in that
a reference plane (Z-Z and Z′-Z′ respectively) running perpendicular to the mould closure and separating movement axis X-X is formed in the lower mould (52) for receiving the buckle lower part, and a receiver with a bearing surface (31) running at a slant with respect to the axis X-X is constructed in the upper mould for the buckle upper part (1), and separation and shaped surfaces (21, 25, 38, 45, 60) are constructed in the moulds (11, 12, 52) which run at the same inclination with respect to the reference plane (Z-Z, Z′-Z′ respectively) as the upper surface (4) of the buckle upper part (1) to the lower side (7) thereof.

5. Apparatus for producing a material-covered buckle according to Claims 1 to 3, comprising a first lower mould (12) and an upper mould (11) for receiving the material-covered buckle upper part (1), the first lower mould (12) cooperating with the upper mould (11) in a pressing apparatus for covering the buckle upper part (1) with a material blank (3), and comprising a second lower mould (52) for receiving the buckle lower part (1), which has a lower part (53) in which an inner core piece (56) is housed and an outer core piece comprising a base plate (54) and a peripheral collar (59) which engages in a gap (58) which is formed between the lower part (53) and the inner core piece (56) and into which the buckle lower part (2) may be inserted, and at least the lower part (53) being supported in resilient manner against the base plate (54), and the upper mould (11) comprising an inner core piece (23) and an upper part (13) enclosing the latter in such a manner that a peripheral gap (26) for receiving the buckle upper part (1) with the material blank (3) is formed therebetween, in which gap an outer core piece (29) is displaceably guided,
characterized in that
there is constructed in the lower mould (52) for receiving the buckle lower part (2) a reference plane running at the same inclination as the upper surface (4) of the buckle upper part (1) to the lower side (7) thereof at a slant with respect to the mould closure and separating movement axis X-X and there are constructed in the upper mould for the buckle upper part (1) a receiver with a bearing surface (31) running perpendicular to the axis X-X, and there are constructed in the moulds (11, 12, 52) separation and shaped surfaces (21, 25, 38, 45, 60) which run perpendicular to the axis X-X.

6. Apparatus according to Claim 4 or 5,
characterized in that
the reference plane (Z′-Z′) in the lower mould (52) runs through the fold base of an outer fold formed by slanted closing parts (64).

7. Apparatus according to one or more of Claims 4 to 6,
characterized in that
the first lower mould (12) comprises a lower part (35) with a central through opening (36) which is matched in its shape to the outer contour of the buckle upper part (1) and corresponds in its shape to a through opening (14) in the upper mould (11), there being constructed in the side of the lower part (35) facing the upper mould (11) a receiver comprising a peripheral step (37), the contour of which corresponds to the negative profile of an extension piece (20) of the upper mould (11) and has a separation surface ( 38 ).

8. Apparatus according to Claim 7,
characterized in that
within the through opening (36) a fold holder is housed and a material pressing-in part is guided which comprises a base plate (43) with an inwardly offset collar (44), the collar wall having a course which corresponds to the shape of the through opening (36), and there are constructed on the collar (44) end-side front surfaces (45) which run at the same inclination with respect to the axis X-X as the separation surface (38) of the step (37).

9. Apparatus according to Claim 7,
characterized in that
there is constructed on the outer side of the collar (44) for the provision of reducing diameter a peripheral step (46), the width of the step (46) being matched to the thickness of the edge of the buckle upper part (1) and the end-side shaped surfaces (45) of the collar (44) corresponding in their width approximately to the width of the buckle upper part (1) between the two edges of the upper part, i.e. between the outer and inner edge of the buckle upper part.

## Revendications

1. Boucle comportant des parties (1, 2) pouvant être recouvertes, à savoir une partie supérieure (1) et une partie inférieure (2) consistant respectivement en des pièces nervurées ayant un profilé de cuvette qui forment un cadre, la partie inférieure (2) de la boucle pouvant être engagée dans la partie supérieure (1), la face inférieure ouverte (7) de la partie supérieure (1) étant située en regard de la face supérieure ouverte (6) de la partie inférieure (2), ces parties (1, 2) formant un espace intérieur qui reçoit les extrémités d'une matière de recouvrement (3) entourant la partie supérieure (1) de la boucle,
caractérisée par
le fait que la boucle a une conformation telle que sa face inférieure (5) et sa face supérieure (4) ne sont pas parallèles entre elles, la face inférieure (5) formée par le côté inférieur de la partie (2) de la boucle s'étendant parallèlement au plan d'ouverture du côté inférieur (7) de la partie supérieure (1) de la boucle et le plan d'ouverture du côté supérieur (6) de la partie inférieure (2) s'étendant parallèlement à la face supérieure (4) formant la surface de la partie supérieure (1) de la boucle.

2. Boucle selon la revendication 1,
caractérisée par
le fait que la face inférieure (5) s'étend perpendiculairement à l'axe de fermeture X-X de la boucle.

3. Boucle selon la revendication 1 ou 2,
caractérisée par
le fait que la face supérieure (4) a la forme d'un arc.

4. Dispositif pour réaliser une boucle recouverte de tissu selon les revendications 1 à 3, comportant un premier outil inférieur (12) et un outil supérieur (11) pour recevoir la partie supérieure de la boucle (1) recouverte de tissu, le premier outil inférieur (12) coopérant avec l'outil supérieur (11) dans un dispositif de serrage pour revêtir la partie supérieure (1) de la boucle d'un tissu découpé (3), ainsi qu'un deuxième outil inférieur (52) recevant la partie inférieure (2), ce deuxième outil comprenant une partie inférieure (53) dans laquelle repose un élément de noyau intérieur (56), ainsi qu'un élément de noyau extérieur comportant une plaque de base (54) et une collerette circonférentielle (59) qui s'engage dans une fente (58) formée entre la partie (53) et l'élément de noyau intérieur (56), la partie inférieure (2) de la boucle pouvant être insérée dans ce dernier élément, au moins'la partie inférieure (53) s'appuyant élastiquement sur la plaque de fond (54) et l'outil supérieur (11) comportant un élément de noyau intérieur (23) et une partie supérieure (13) enveloppant le noyau de manière telle qu'entre eux soit formée une fente circonférentielle (26) recevant la partie supérieure (1) de la boucle avec le tissu découpé (3), un élément de noyau extérieur étant guidé coulissant dans ladite fente,
caractérisé par
le fait que dans l'outil inférieur (52), pour recevoir la partie inférieure de la boucle, il est formé un plan de référence (Z-Z, respectivement Z′-Z′) perpendiculaire à l'axe X-X de fermeture de l'outil et du mouvement de séparation, et, dans l'outil supérieur, pour la partie supérieure (1) de la boucle, un moyen de réception comportant une surface d'appui (31) s'étendant obliquement par rapport à l'axe X-X, ainsi que, dans les outils (11, 12, 52), des surfaces de séparation et de moulage (21, 25, 38, 45, 60) qui s'étendent avec la même inclinaison par rapport au plan de référence (Z-Z, respectivement Z′-Z′) que la surface (4) de la partie supérieure (1) de la boucle par rapport à son côté inférieur (7).

5. Dispositif pour réaliser une boucle revêtue de tissu selon les revendications 1 à 3, comprenant un premier outil inférieur (12) et un outil supérieur (11) pour recevoir la partie supérieure (1) de la boucle revêtue de tissu, le premier outil inférieur (12) coopérant avec l'outil supérieur (11) dans un dispositif de serrage pour revêtir la partie supérieure (1) d'un tissu découpé (3), ainsi qu'un deuxième outil inférieur (52) recevant la partie inférieure (2) qui comporte une partie inférieure (53) dans laquelle repose un élément de noyau intérieur (56), ainsi qu'un élément de noyau extérieur comportant une plaque de base (54) et une collerette circonférientielle (59) qui s'engage dans une fente (58) formée entre la partie inférieure (53) et l'élément de noyau intérieur (56), la partie inférieure (2) de la boucle pouvant être insérée dans ce dernier élément, au moins la partie inférieure (53) s'appuyant élastiquement sur la plaque de base (54) et l'outil supérieur (11) consistant en un élément de noyau intérieur (23) et en une partie supérieure (13) entourant l'élément, de manière telle qu'entre eux soit formée une fente circonférientielle (26) qui reçoit la partie supérieure (1) de la boucle avec le tissu découpé (3), un élément de noyau extérieur (29) étant guidé coulissant dans cette fente,
caractérisé par
le fait que, dans l'outil inférieur (52), pour la réception de la partie inférieure (2) de la boucle, un plan de référence est formé qui présente la même inclinaison que la surface supérieure (4) de la partie supérieure (1) de la boucle par rapport à sa face inférieure (7) et s'étend obliquement par rapport à l'axe X-X de fermeture de l'outil et du mouvement de séparation, que dans l'outil supérieur, il est prévu, pour la partie supérieure (1) de la boucle, un moyen de réception comportant une surface de réception munie d'une surface d'appui (31) perpendiculaire à l'axe X-X, ainsi que, dans les outils (11, 12, 52), des surfaces de séparation et de moulage (21, 25, 38, 45, 60) qui s'étendent perpendiculairement à l'axe X-X.

6. Dispositif selon la revendication 4 ou 5, caractérisé par le fait que le plan de référence (Z′-Z′) de l'outil inférieur (52) passe par le fond d'un pli extérieur formé par des plans obliques de fermeture (64).

7. Dispositif selon l'une ou plusieurs des revendications 4 à 6,
caractérisé par
le fait que le premier outil inférieur (12) consiste en une partie inférieure (35) présentant une ouverture de passage centrale (36) dont la forme est adaptée à la configuration extérieure de la partie supérieure (1) de la boucle et correspond à une ouverture de passage (14) prévue dans l'outil supérieur (11), le côté de la partie inférieure (35) en regard de l'outil supérieur (11) comportant un moyen de réception formé par un épaulement circonférentiel (37) dont le contour correspond au profil négatif d'un prolongement (20) de l'outil supérieur (11) et comporte une surface de séparation (38).

8. Dispositif selon la revendication 7, caractérisé par le fait qu'à l'intérieur de l'ouverture de passage (36) est monté un support de plis et est guidé un moyen d'enfoncement du tissu consistant en une plaque de base (43) munie d'une collerette (44) décalée vers l'intérieur, l'extension de la paroi de la collerette correspondant à la forme de l'ouverture de passage (36), des surfaces antérieures d'attaque (45) étant formées sur la collerette (44) qui ont la même inclinaison par rapport à l'axe X-X que la surface de séparation (38) de l'épaulement (37).

9. Dispositif selon la revendication 7,
caractérisé par
le fait que sur la face extérieure de la collerete (44) est formé un épaulement circonférentiel (46) qui réduit son diamètre, la largeur de l'épaulement (46) étant adaptée à l'épaisseur du bord de la partie supérieure (1) de la boucle, la largeur des surfaces de moulage antérieures (45) de la collerette (44) correspondant sensiblement à la largeur de la partie supérieure (1) de la boucle entre les deux bords de la partie supérieure, à savoir entre le bord extérieur et intérieur de la partie supérieure de la boucle.
